# EUROPÄISCHE PATENTANMELDUNG

(11) **EP 4 699 702 A1**
(43) Veröffentlichungstag der Anmeldung: **25.02.2026**
(21) Anmeldenummer: 24196255.4
(22) Anmeldetag: 23.08.2024
(51) Int. Cl.: B05B 1/18, E03C 1/04

(54) **BRAUSE, BRAUSESYSTEM UND BRAUSEDEMONTAGEVERFAHREN**

(71) Anmelder: Hansgrohe SE, 77761 Schiltach (DE)
(72) Erfinder: Melle, Fabian, 77770 Durbach (DE)
(74) Vertreter: Patentanwälte Ruff, Wilhelm, Beier, Dauster & Partner mbB

(57) **Zusammenfassung**

2.1. Die Erfindung bezieht sich auf eine Brause mit einem Brausegehäusekörper (1), der an einer Vorderseite (1a) eine Kartuscheneinsetzöffnung (2) und dahinterliegend einen Kartuschenaufnahmeraum (3) aufweist, einem Brausekartuschenkörper (4), der über die Kartuscheneinsetzöffnung (2) in einer Einsetzrichtung (ER) in den Kartuschenaufnahmeraum (3) einsetzbar ist und an einer Fluidaustrittsseite (4a) eine Strahlscheibenstruktur (5) beinhaltet, welche eine oder mehrere Strahlaustrittsöffnungen (6) aufweist und mit welcher der Brausekartuschenkörper (4) die Kartuscheneinsetzöffnung (2) abschließt, und einer Halteeinrichtung mit mindestens einer lösbaren Halteverbindung (7₁) zum Halten des in den Kartuschenaufnahmeraum (3) eingesetzten Brausekartuschenkörpers (4) am Brausegehäusekörper (1) sowie auf ein Brausesystem mit einer solchen Brause und auf ein Verfahren zur Demontage einer solchen Brause.

2.2. Erfindungsgemäß umfasst die Halteverbindung (7₁) zum Lösen eine Lösevorrichtung (8) im Inneren des Kartuschenaufnahmeraums und/oder des Brausekartuschenkörpers, und am Brausekartuschenkörper ist ein Passierkanal (9) ausgebildet, der eine Passieröffnung (9a) in der Strahlscheibenstruktur umfasst und dafür eingerichtet ist, dass durch ihn hindurch ein die Lösevorrichtung betätigender Lösestift zur Lösevorrichtung in einer Löserichtung (LR) mit einer zur Einsetzrichtung antiparallelen Hauptrichtungskomponente vorbewegbar ist.

2.3. Verwendung z.B. für sanitäre Handbrausen.

## Beschreibung

Die Erfindung bezieht sich auf eine Brause nach dem Oberbegriff des Anspruchs 1, auf ein Brausesystem mit einer solchen Brause und auf ein Verfahren zur Demontage einer solchen Brause.

Die Brause beinhaltet einen Brausegehäusekörper, einen Brausekartuschenkörper mit einer Strahlscheibenstruktur an einer Fluidaustrittsseite sowie eine Halteeinrichtung mit mindestens einer lösbaren Halteverbindung zum Halten des in den Kartuschenaufnahmeraum eingesetzten Brausekartuschenkörpers am Brausegehäusekörper. Der Brausegehäusekörper weist an einer Vorderseite eine Kartuscheneinsetzöffnung und dahinterliegend einen Kartuschenaufnahmeraum auf. Der Brausekartuschenkörper ist über die Kartuscheneinsetzöffnung in einer Einsetzrichtung in den Kartuschenaufnahmeraum einsetzbar.

Die Strahlscheibenstruktur weist eine oder mehrere Strahlaustrittsöffnungen auf. Diese dienen dazu, ein der Brause zugeführtes Fluid, in sanitären Anwendungen meist Wasser, in gewünschter Weise als entsprechenden Brausestrahl abgeben zu können. Die Strahlscheibenstruktur bildet somit die in Fluidströmungsrichtung letzte, fluidaustrittsseitige Komponente der Brause. Üblicherweise umfasst die Strahlscheibenstruktur eine perforierte Strahlscheibe, deren Öffnungen entweder selbst die Strahlaustrittsöffnungen bilden oder als Durchlassöffnungen für darin oder davor, d.h. stromaufwärts davon, angeordnete Strahlaustrittselemente bzw. Austrittsdüsen der Strahlscheibenstruktur dienen, welche die Strahlaustrittsöffnungen aufweisen und beispielsweise an einer Strahlmatte als weiterem Bestandteil der Strahlscheibenstruktur angeformt sein können. Dazu ist die Strahlmatte dann, wie an sich bekannt, an einer Innenseite der Strahlscheibe positioniert, d.h. in Fluidströmungsrichtung vor der Strahlscheibe.

Der Brausekartuschenkörper schließt mit seiner Strahlscheibenstruktur die Kartuscheneinsetzöffnung ab, d.h. die Strahlscheibenstruktur des Brausekartuschenkörpers deckt die Kartuscheneinsetzöffnung und damit den Kartuschenaufnahmeraum nach außen hin ganz oder zumindest partiell ab, wenn der Brausekartuschenkörper in den Kartuschenaufnahmeraum eingesetzt ist.

Die Patentschrift US 9.211.550 B2 offenbart eine Brause der eingangs genannten Art, wobei dort der Brausekartuschenkörper einen rückwärtigen Plattenkörper und einen Strahlscheibenkörper umfasst. Der rückwärtige Plattenkörper wird mittels einer Schraubverbindung am Brausegehäusekörper festgelegt, und der Strahlscheibenkörper wird nach Art einer ver- und entriegelbaren Bajonettverbindung mittels einer entsprechenden Drehbewegung am rückwärtigen Plattenkörper montiert, wobei er die Schraubverbindung abdeckt. Das Entriegeln der bajonettartigen Verbindung erfolgt über einen nutzerbetätigten Entriegelungsknopf, der in einer zugehörigen Öffnung am Umfang des Brausegehäusekörpers angeordnet ist.

Der Erfindung liegt als technisches Problem die Bereitstellung einer Brause der eingangs genannten Art, die gegenüber dem oben erwähnten Stand der Technik Vorteile insbesondere hinsichtlich ihres Aufbaus und/oder ihres Herstellungsaufwands bzw. ihres Montage-/Demontageaufwands bietet, sowie eines mit einer solchen Brause ausgerüsteten Brausesystems und eines Verfahrens zur Demontage einer solchen Brause zugrunde.

Die Erfindung löst dieses Problem durch die Bereitstellung einer Brause mit den Merkmalen des Anspruchs 1 sowie eines Brausesystems mit den Merkmalen des Anspruchs 12 und eines Brausedemontageverfahrens mit den Merkmalen des Anspruchs 14. Vorteilhafte Weiterbildungen der Erfindung sind in den Unteransprüchen angegeben, deren Wortlaut hiermit durch Verweis zum Bestandteil der Beschreibung gemacht wird. Dies schließt insbesondere auch alle Ausführungsformen der Erfindung ein, die sich aus den Merkmalskombinationen ergeben, die durch die Rückbezüge in den Unteransprüchen definiert sind.

Bei der erfindungsgemäßen Brause weist die Halteverbindung zum Lösen eine Lösevorrichtung im Inneren des Kartuschenaufnahmeraums und/oder des Brausekartuschenkörpers auf. Am Brausekartuschenkörper ist ein Passierkanal ausgebildet, der eine Passieröffnung in der Strahlscheibenstruktur umfasst und dafür eingerichtet ist, dass durch ihn hindurch ein die Lösevorrichtung betätigender Lösestift zur Lösevorrichtung in einer Löserichtung mit einer zur Einsetzrichtung antiparallelen Hauptrichtungskomponente vorbewegbar ist.

Diese Konfiguration mit der speziellen Lösevorrichtung als Bestandteil der Halteverbindung und mit dem Passierkanal für einen die Lösevorrichtung betätigenden Lösestift einschließlich zugehöriger Passieröffnung in der Strahlscheibenstruktur bietet diverse Vorteile bezüglich des Aufbaus der Brause und/oder hinsichtlich des Aufwands zur Herstellung der Brause bzw. des Aufwands zum Montieren und/oder Demontieren der Brause, d.h. des Zusammenbaus der Brause aus ihren einzelnen Bestandteilen und/oder des Zerlegen der Brause in ihre einzelnen Bestandteile.

Da der Lösestift für das Betätigen der Lösevorrichtung in die Passieröffnung in der Strahlscheibenstruktur eingeführt werden kann, benötigt der Brausegehäusekörper keine derartige Öffnung zum Einführen oder Unterbringen eines die Lösevorrichtung betätigenden Elements und kann daher in seinem Design unabhängig davon ausgelegt werden. Da die Strahlscheibenstruktur ohnehin mit einer oder mehreren Öffnungen versehen ist, welche als Strahlaustrittsöffnungen bzw. als Strahlscheibenöffnungen fungieren, kann die Passieröffnung gestalterisch vorteilhaft in die Strahlscheibenstruktur integriert sein und zusammen mit den Strahlaustrittsöffnungen gefertigt werden.

Da sich die Passieröffnung an der Strahlscheibenstruktur befindet, kann das Einführen bzw. Einfügen des Lösestifts von der Außenseite der Strahlscheibenstruktur her in einer Richtung erfolgen, die eine zur Einsetzrichtung antiparallele Hauptrichtungskomponente aufweist, d.h. eine größere Richtungskomponente gegensinnig parallel zur Einsetzrichtung als senkrecht zur Einsetzrichtung. Diese Seite der Brause ist für den Benutzer ohnehin immer zugänglich, da dort im normalen Brausebetrieb der Brausestrahl abgegeben wird. Das Betätigen der Lösevorrichtung erfordert daher keine Zugänglichkeit der Brause und insbesondere des Brausegehäusekörpers von einer anderen Seite her, insbesondere keine Zugänglichkeit an der Rückseite und an der Umfangseite des Brausegehäusekörpers.

In einer Weiterbildung der Erfindung umfasst die Halteverbindung eine durch den Lösestift ausrastbare Rastverbindung mit mindestens einem Rastelement am Brausegehäusekörper und mindestens einem Gegenrastelement am Brausekartuschenkörper. Dies stellt eine vorteilhafte Realisierung der lösbaren Halteverbindung dar. Das Lösen wird in einfacher Weise durch Ausrasten der Rastverbindung mittels des Lösestifts bewirkt. In alternativen Ausführungen ist die Halteverbindung von einem anderen herkömmlichen, durch den Lösestift lösend betätigbaren Verbindungstyp.

In einer Weiterbildung der Erfindung ist der Brausekartuschenkörper durch eine translatorische Bewegung in der Einsetzrichtung in den Kartuschenaufnahmeraum einsetzbar. Dies realisiert eine vorteilhaft einfache Bewegungskinematik für das Einsetzen des Brausekartuschenkörpers in den Kartuschenaufnahmeraum. In alternativen Ausführungen kann der Brausekartuschenkörper durch eine andersartige Bewegung in den Kartuschenaufnahmeraum einsetzbar sein, wenn dies für den betreffenden Anwendungsfall Vorteile bringt, beispielsweise durch eine kombinierte Dreh- und Linearbewegung oder durch eine Schwenkbewegung.

In einer Weiterbildung der Erfindung weist der Brausekartuschenkörper eine Koppelstruktur zum bewegungsfesten Koppeln mit einer Gegenkoppelstruktur des Lösestifts entgegen der Einsetzrichtung auf. Diese vorteilhafte Maßnahme ermöglicht ein Ankoppeln des Lösestifts an den Brausekartuschenkörper in Bezug auf eine Bewegung entgegen der Einsetzrichtung. Dies kann insbesondere dazu genutzt werden, den Brausekartuschenkörper entgegen der Einsetzrichtung mittels entsprechender Bewegung des Lösestifts zu bewegen, wozu es genügen kann, wenn der Benutzer den Lösestift greift und entsprechend bewegt. Mit anderen Worten kann der Benutzer mittels des Lösestifts den Brausekartuschenkörper entgegen der Einsetzrichtung bewegen, ohne den Brausekartuschenkörper selbst greifen zu müssen. Der Brausekartuschenkörper braucht folglich für den Benutzer zum Bewegen entgegen der Einsetzrichtung nicht direkt zugänglich sein. Dies kann speziell dazu genutzt werden, den Brausekartuschenkörper mittels des Lösestifts aus dem Kartuschenaufnahmeraum herauszubewegen und ihn dadurch vom Brausegehäusekörper abzunehmen. In alternativen Ausführungen kann vorgesehen sein, dass der Benutzer den Brausekartuschenkörper direkt ergreifen kann, um ihn aus dem Kartuschenaufnahmeraum zu entnehmen, oder die Halteeinrichtung ist derart konfiguriert, dass der Brausekartuschenkörper von selbst aus dem Kartuschenaufnahmeraum herausfallen kann, wenn mittels des Lösestifts die Lösevorrichtung betätigt wurde.

In einer Ausgestaltung der Erfindung ist die Koppelstruktur zum Hinterrasten durch eine Pilzkopfstruktur am Lösestift als Gegenkoppelstruktur eingerichtet. Dies stellt eine vorteilhafte Realisierung für die Koppelstruktur dar, die funktionssicher ist und mit vergleichsweise geringem Fertigungsaufwand verbunden ist. Alternativ ist eine beliebige andere herkömmliche Koppelstruktur verwendbar, wenn dies für den jeweiligen Anwendungsfall ausreichend bzw. günstig ist.

In einer Weiterbildung der Erfindung weist der Passierkanal eine Führungsstruktur auf, die zum seitlichen Führen des Lösestifts beim Vorbewegen zur Lösevorrichtung eingerichtet ist. Mit dieser Maßnahme kann der Lösestift vorteilhaft seitlich geführt werden, wenn er im Passierkanal zur Lösevorrichtung vorbewegt wird. In alternativen Ausführungen kann eine solche Führungsstruktur am Passierkanal fehlen, wenn dies für den betreffenden Anwendungsfall nicht erforderlich ist bzw. keine Vorteile bringt.

In einer Weiterbildung der Erfindung sind die Strahlaustrittsöffnungen und die Passieröffnung an einer Strahlaustrittsseite der Strahlscheibenstruktur gebildet, und die Passieröffnung ist neben oder zwischen den Strahlaustrittsöffnungen angeordnet.

In einer Ausgestaltung der Erfindung umfasst die jeweilige Strahlaustrittsöffnung eine Strahlscheibenöffnung und eine darin angeordnete, an einer Strahlmatte gebildete Austrittsdüse, und die Passieröffnung ist von einem perforierten oder perforierbaren Bereich der Strahlmatte abgedeckt. Dies stellt eine funktionell und unter Designaspekten vorteilhafte Maßnahme dar, die sich insbesondere für Brausen eignet, die mit einer derartigen Strahlmatte ausgerüstet sind. Die Strahlmatte dient in diesem Fall nicht nur zur Bereitstellung der Austrittsdüsen, sondern auch zum Abdecken der Passieröffnung, wobei vorzugsweise vorgesehen sein kann, dass das Brausefluid nicht an der Passieröffnung austritt, sondern nur an der oder den dafür vorgesehenen Strahlaustrittsöffnungen bzw. den Austrittsdüsen der Strahlmatte. Dazu ist dann der die Passieröffnung abdeckende Bereich der Strahlmatte derart ausgebildet, dass er die Passieröffnung zumindest im Wesentlichen abdichtend verschließt, wenn der Lösestift nicht eingefügt ist. Vorzugsweise hat der Passierkanal keine Fluidverbindung zum fluidführenden Teil des Brausekartuschenkörpers, wie zu fluidführenden Kanälen und/oder Kammern, die je nach Ausführung im Brausekartuschenkörper gebildet sind.

In einer Weiterbildung der Erfindung umfasst die Halteeinrichtung eine Mehrzahl von lösbaren Halteverbindungen an voneinander beabstandeten Verbindungsstellen, und korrespondierend dazu ist eine entsprechende Anzahl von Passierkanälen an der Strahlscheibenstruktur und/oder am Brausegehäusekörper ausgebildet. Dies ist als Konkretisierung der obigen Angabe der mindestens einen lösbaren Halteverbindung auf das Vorhandensein mehrerer solcher lösbarer Halteverbindungen zu verstehen, d.h. diese entsprechen in Art und Funktion der oben erwähnten lösbaren Halteverbindung, wobei sie untereinander nicht zwingend identisch ausgeführt sein müssen, beispielsweise was die Realisierung ihrer Lösevorrichtungen und Passierkanäle betrifft. Das Vorhandensein der mehreren lösbaren Halteverbindungen ermöglicht eine entsprechende Mehrpunkthalterung für den Brausekartuschenkörper am Brausegehäusekörper mit allen daraus resultierenden Vorteilen wie geringere Kraftbelastung pro Halteverbindung, erhöhte Ausfallsicherheit bei Versagen einer Halteverbindung und gleichmäßig gutes Halten des Brausekartuschenkörpers am Brausegehäusekörper an den verschiedenen Verbindungsstellen über die Ausdehnung des Brausekartuschenkörpers hinweg. Alternativ beinhaltet die Halteeinrichtung nur eine einzige lösbare Halteverbindung, wenn dies für den betreffenden Anwendungsfall problemlos ausreicht.

In einer Weiterbildung der Erfindung weist der Brausegehäusekörper einen Fluidzufuhrteil mit einem in den Kartuschenaufnahmeraum mündenden Hohlkanal auf, und die Brause umfasst einen in den Hohlkanal herausnehmbar einsetzbaren Fluidzufuhrkörper, der mit dem in den Kartuschenaufnahmeraum eingesetzten Brausekartuschenkörper fluidtechnisch und durch die Einsetzbewegung des Brausekartuschenkörpers in den Kartuschenaufnahmeraum mechanisch verbindbar ist. Diese Maßnahme trägt weitergehend zu einem besonders geringen Montage-/Demontageaufwand und einfachen Aufbau der Brause bei. Die Fluidzufuhr in die Brause kann in diesem Fall über den als Einsetzteil bzw. Einsatzteil konfigurierten Fluidzufuhrkörper erfolgen, der in den dafür vorgesehenen Hohlkanal des Fluidzufuhrteils des Brausegehäusekörpers eingefügt werden kann und dann fluidtechnisch mit dem Brausekartuschenkörper im Kartuschenaufnahmeraum verbunden ist, d.h. das Brausefluid gelangt vom Fluidzufuhrkörper in den Brausekartuschenkörper. In vorteilhaft einfacher Weise wird der Fluidzufuhrkörper durch die Einsetzbewegung des Brausekartuschenkörpers in den Kartuschenaufnahmeraum mit dem Brausekartuschenkörper mechanisch verbunden, wodurch eine diesbezügliche, separat zu bewirkende mechanische Verbindung entfallen kann. Alternativ kann die Fluidzuführung zum Brausekartuschenkörper in einer anderen, herkömmlichen Weise realisiert sein.

In einer Ausgestaltung der Erfindung ist die Brause als Handbrause gebildet, und der Fluidzufuhrteil bildet einen Griffteil der Handbrause. Dies kombiniert vorteilhaft die Bereitstellung der Brause als eine Handbrause mit der Bereitstellung des Fluidzufuhrteils, in dessen Hohlkanal der Fluidzufuhrkörper eingesetzt werden kann, als einen Griffteil der Handbrause. In alternativen Ausführungen fehlt dieser spezielle Fluidzufuhrteil oder ist in einer anderen, herkömmlichen Weise gebildet, oder die Brause ist als andersartige Brause gebildet, beispielsweise als stationär an der Wand oder Decke eines Duschraums montierte Kopf- oder Seitenbrause oder als Küchenbrause an einem Küchenwaschbecken.

Das erfindungsgemäße Brausesystem umfasst die erfindungsgemäße Brause und einen von der Brause separaten Lösestift zum Betätigen der mindestens einen Lösevorrichtung. Mit dem zum Brausesystem gehörigen Lösestift kann die Lösevorrichtung der jeweiligen Halteverbindung der Halteeinrichtung, mit welcher der Brausekartuschenkörper der Brause am Brausegehäusekörper gehalten wird, in der gedachten Weise betätigt werden. Da der Lösestift ein von der Brause separates Bauteil ist, sind an der Brause keinerlei Mittel zur Integration des Lösestifts erforderlich. Je nach Bedarf und Anwendungsfall kann vorgesehen sein, dass der Lösestift beim Hersteller der Brause verbleibt bzw. nur bei diesem vorhanden ist oder als Systemteil zusammen mit der Brause an Kunden, wie Fachhändler, Installateure oder Endverbraucher, ausgeliefert wird. In ersterem Fall erfolgt das Demontieren der Brause ausschließlich beim Brausehersteller, in letzterem Fall kann auch der Kunde die Brause demontieren.

In einer Weiterbildung der Erfindung umfasst das Brausesystem ein Lösewerkzeug, das einteilig gebildet ist und eine Mehrzahl von Lösestiften sowie eine Handhabungsschnittstelle aufweist. Diese Ausführung des Brausesystems ist insbesondere für Realisierungen der Brause vorteilhaft verwendbar, bei denen die Halteeinrichtung die erwähnten mehreren lösbaren Halteverbindungen an voneinander beabstandeten Verbindungsstellen beinhaltet. Durch eine entsprechende Mehrzahl der Lösungsstifte am Lösewerkzeug können diese Halteverbindungen gleichzeitig bzw. gemeinsam durch Handhaben des Lösewerkzeugs gelöst werden, wozu das Lösewerkzeug mit seinen Lösestiften über die zugehörigen Passierkanäle zu den korrespondierenden Lösevorrichtungen vorbewegt werden. In alternativen Ausführungen können die Lösestifte separate Bauteile des Brausesystems sein, die einzeln zu den Lösevorrichtungen vorbewegt werden. Die Lösestifte können sowohl in der Ausführung als integrierte Bestandteile des Lösewerkzeugs als auch in der Ausführung als separate Bauteile je nach Bedarf von identischer oder unterschiedlicher Bauart sein, abgestimmt auf die Gestaltung der zugeordneten Lösevorrichtungen und Passierkanäle.

Das erfindungsgemäße Brausedemontageverfahren eignet sich zum Demontieren der erfindungsgemäßen Brause in der Ausführung mit der Koppelstruktur zum bewegungsfesten Koppeln mit der Gegenkoppelstruktur des Lösestifts entgegen der Einsetzrichtung, unter Zuhilfenahme des oder der Lösestifte des Brausesystems. Dabei ist vorliegend mit Demontieren ein Zerlegen der Brause in ihre einzelnen Komponenten zu verstehen, insbesondere den Brausegehäusekörper und den Brausekartuschenkörper.

In einem ersten Demontageschritt wird der jeweilige Lösestift über den jeweiligen Passierkanal zur jeweiligen Lösevorrichtung vorbewegt, wodurch die Lösevorrichtung betätigt wird und der Brausekartuschenkörper mittels der Koppelstruktur mit dem Lösestift gekoppelt wird. In einem zweiten Demontageschritt wird der Lösestift entgegen der Einsetzrichtung gezogen, wodurch der Brausekartuschenkörper aus dem Kartuschenaufnahmeraum herausbewegt und vom Brausegehäusekörper entfernt wird.

Vorteilhaft wird folglich bei diesem Demontageverfahren der jeweilige Lösestift nicht nur zum Betätigen der Lösevorrichtung benutzt, sondern auch als Handhabungsmittel bzw. Handhabungselement, das vom Benutzer ergriffen werden kann, um den Brausekartuschenkörper vom Brausegehäusekörper abzunehmen.

In einer Weiterbildung der Erfindung, die sich speziell zur Demontage der Brause in der Ausführung mit dem Fluidzufuhrkörper eignet, umfasst das Brausedemontageverfahren einen dritten Demontageschritt, der nach dem zweiten Demontagesschritt ausgeführt wird und durch den der Fluidzufuhrkörper aus dem Hohlkanal des Fluidzufuhrteils herausgenommen wird. Damit kann in vorteilhaft einfacher Weise auch der Fluidzufuhrkörper vom Brausegehäusekörper abgenommen werden.

Vorteilhafte Ausführungsformen der Erfindung sind in den Zeichnungen dargestellt und werden nachfolgend beschrieben. Diese und weitere Ausführungsformen der Erfindung werden nachfolgend näher beschrieben. Hierbei zeigen:
- Fig. 1: eine Draufsicht von unten auf eine erfindungsgemäße Brause, exemplarisch als Handbrause ausgeführt, mit Brausegehäusekörper, Brausekartuschenkörper und zugehöriger Halteverbindung,
- Fig. 2: eine Schnittansicht längs einer Linie II-II von Fig. 1,
- Fig. 3: eine perspektivische Explosionsansicht des Brausekartuschenkörpers der Brause von Fig. 1 von unten,
- Fig. 4: eine perspektivische Explosionsansicht des Brausekartuschenkörpers von oben,
- Fig. 5: eine perspektivische Explosionsansicht eines Brausegehäusekörpers und eines Fluidzufuhrkörpers der Brause von Fig. 1,
- Fig. 6: eine Schnittansicht längs einer Linie VI-VI von Fig. 1,
- Fig. 7: eine Schnittansicht längs einer Linie VII-VII von Fig. 1,
- Fig. 8: eine Seitenansicht eines Lösewerkzeugs mit zwei Lösestiften, welche die Brause der Fig. 1 bis 7 zu einem erfindungsgemäßen Brausesystem komplettieren,
- Fig. 9: eine Schnittansicht längs einer Linie IX-IX von Fig. 1 mit an die Brause angesetztem Lösewerkzeug,
- Fig. 10: eine Schnittansicht längs einer Linie X-X von Fig. 9,
- Fig. 11: eine Perspektivansicht der Brause mit angesetztem Lösewerkzeug in einem Demontageschritt zum Abnehmen des Brausekartuschenkörpers vom Brausegehäusekörper,
- Fig. 12: eine Perspektivansicht eines Lösestifts für ein weiteres erfindungsgemäßes Brausesystem,
- Fig. 13: eine teilweise Perspektivansicht einer mit dem Lösestift von Fig. 12 lösbaren Halteverbindung für das weitere erfindungsgemäße Brausesystem und
- Fig. 14: ein Flussdiagramm eines Verfahrens zur Demontage der Brause des Brausesystems.

Wie aus den Figuren 1 bis 7 anhand einer exemplarischen Ausführung ersichtlich, umfasst die erfindungsgemäße Brause einen Brausegehäusekörper 1 und einen Brausekartuschenkörper 4. Der Brausegehäusekörper 1 beinhaltet an einer Vorderseite 1a eine Kartuscheneinsetzöffnung 2 und dahinterliegend einen Kartuschenaufnahmeraum 3. Der Brausekartuschenkörper 4 ist über die Kartuscheneinsetzöffnung 2 in einer Einsetzrichtung ER in den Kartuschenaufnahmeraum 3 einsetzbar.

An einer Fluidaustrittsseite 4a weist der Brausekartuschenkörper 4 eine Strahlscheibenstruktur 5 auf, die eine oder mehrere Strahlaustrittsöffnungen 6 beinhaltet. Der Brausekartuschenkörper 4 schließt mit seiner Strahlscheibenstruktur 5 die Kartuscheneinsetzöffnung 2 ab, wenn er in den Kartuschenaufnahmeraum 3 eingesetzt ist, d.h. erfüllt mit seiner Strahlscheibenstruktur 5 die Kartuscheneinsetzöffnung 2 im Wesentlichen vollständig, wie in den gezeigten Beispielen, oder alternativ partiell aus, vorzugsweise mindestens zur Hälfte. In letzterem Fall können eine oder mehrere weitere Brausekomponenten gegenüber der Strahlscheibenstruktur 5 eigenständig im nicht von der Strahlscheibenstruktur 5 belegten Bereich der Kartuscheneinsetzöffnung 2 platziert sein, z.B. Bedienelemente wie eine Drucktaste oder dgl.

Des Weiteren beinhaltet die erfindungsgemäße Brause eine Halteeinrichtung für den Brausekartuschenkörper 4 im Brausegehäusekörper 1, wozu die Halteeinrichtung mindestens eine lösbare Halteverbindung 7₁ aufweist, mit welcher der in den Kartuschenaufnahmeraum 3 eingesetzte Brausekartuschenkörper 4 am Brausegehäusekörper 1 lösbar gehalten wird.

Die Halteverbindung 7₁ beinhaltet eine Lösevorrichtung 8, mit der die Halteverbindung 7₁ gelöst werden kann. Die Lösevorrichtung 8 befindet sich im Inneren des Kartuschenaufnahmeraums 3 und/oder im Inneren des Brausekartuschenkörpers 4. Am Brausekartuschenkörper 4 ist ein Passierkanal 9 ausgebildet, zu dem eine Passieröffnung 9a in der Strahlscheibenstruktur 5 gehört. Der Passierkanal 9 ist dafür eingerichtet, dass durch ihn hindurch ein die Lösevorrichtung 8 betätigender Lösestift zur Lösevorrichtung 8 vorbewegt werden kann, und zwar in einer Löserichtung LR, die eine zur Einsetzrichtung ER des Brausekartuschenkörpers 4 in den Kartuschenaufnahmeraum 3 antiparallele Hauptrichtungskomponente besitzt. Dies bedeutet, dass die Löserichtung LR zur Einsetzrichtung ER antiparallel, d.h. gegengerichtet parallel, verläuft oder mit dieser einen Winkel von weniger als 45° einschließt. In den gezeigten Beispielen ist die Löserichtung LR zur Einsetzrichtung ER antiparallel. Der Passierkanal 9 ist vorzugsweise, wie in den gezeigten Beispielen, vom fluidführenden Teil des Brausekartuschenkörpers 4 fluidtechnisch getrennt angeordnet, d.h. er bleibt frei von dem im Brausekartuschenkörper 4 geführten Brausefluid.

In vorteilhaften Ausführungsformen umfasst die Halteverbindung 7₁, wie in den gezeigten Beispielen, eine durch den Lösestift ausrastbare Rastverbindung mit mindestens einem Rastelement 10 am Brausegehäusekörper 1 und mit mindestens einem Gegenrastelement 11 am Brausekartuschenkörper 4. Im Beispiel der Fig. 1 bis 7 ist das Rastelement 10 stegförmig mit einem pilzkopfartigen Abschnitt 10a ausgebildet, der mit einer hinterrastbaren Anlageschulter abschließt, wie insbesondere aus den Fig. 5 und 6 ersichtlich. Dabei ragt das Rastelement 10 von einer Boden- bzw. Deckelfläche des Brausegehäusekörpers 1 in Richtung der Kartuscheneinsetzöffnung 2 ab und erstreckt sich axial entlang einer Umfangswand des Brausegehäusekörpers 1, wie aus Fig. 5 ersichtlich. Passend dazu ist das Gegenrastelement 11 mit zwei sich gegenüberliegenden, quer zur Löserichtung LR und quer zur Einsetzrichtung ER aufspreizbaren Rastarmen 11a, 11b versehen, die zwischen sich einen Aufnahmespalt für das Rastelement 10 aufweisen und an ihrem freien Ende mit je einer Rastnase 12 abschließen, mit denen das Gegenrastelement 11 die Anlageschulter des pilzkopfförmigen Abschnitts 10a des Rastelements 10 hinterrasten kann, wie insbesondere aus den Fig. 3, 4 und 6 ersichtlich. Wie am besten aus Fig. 6 zu erkennen, wird das Vorbewegen der Rastarme 11a, 11b mit ihren Rastnasen 12 bis hinter die Anlageschulter des pilzkopfförmigen Abschnitts 10a des Rastelements 10 durch Einführschrägen erleichtert, die sowohl am pilzkopfförmigen Abschnitt 10a als auch an einem Eintrittsbereich der Rastnasen 12 vorgesehen sind. Alternativ ist eine andere herkömmliche Rastverbindung verwendbar, insbesondere eine solche, bei der das Rastelement und das Gegenrastelement durch einen ausrastbaren Formschluss zusammenwirken.

In vorteilhaften Realisierungen ist der Brausekartuschenkörper 4, wie in den gezeigten Beispielen, durch eine translatorische Bewegung in der Einsetzrichtung ER in den Kartuschenaufnahmeraum 3 einsetzbar. Die Einsetzrichtung ER ist in den gezeigten Beispielen parallel zu einer Hochachse HA der Brause, wie in Fig. 2 angegeben.

In vorteilhaften Ausführungsformen beinhaltet der Brausekartuschenkörper 4, wie in den gezeigten Beispielen, eine Koppelstruktur 13 zum bewegungsfesten Koppeln mit einer Lösestift-Gegenkoppelstruktur entgegen der Einsetzrichtung ER. Dadurch kann der Brausekartuschenkörper 4 einer Bewegung des Lösestifts entgegen der Einsetzrichtung ER folgen, wenn der Lösestift durch die Koppelstruktur 13 mit dem Brausekartuschenkörper 4 gekoppelt ist.

In entsprechenden Realisierungen ist die Koppelstruktur 13, wie in den gezeigten Beispielen, zum Hinterrasten durch eine Lösestift-Pilzkopfstruktur als Lösestift-Gegenkoppelstruktur eingerichtet. Diese Ausführung der Koppelstruktur ist mit geringem Aufwand und funktionssicher ausführbar. Im gezeigten Beispiel der Fig. 1 bis 11 beinhaltet die Koppelstruktur 13 speziell eine am jeweiligen Rastarm 11a, 11b des Gegenrastelements 11 ausgebildete, hinterrastbare Anlageschulter 13a, wie insbesondere aus den Fig. 3 und 7 ersichtlich. Dabei ist die hinterrastbare Anlageschulter 13a neben der Rastnase 12 am jeweiligen Rastarm 11a, 11b ausgebildet, insbesondere in einer Querrichtung senkrecht zur Löserichtung LR bzw. Einsetzrichtung ER versetzt, wobei die Querrichtung längs einer Querachse QA verläuft, die senkrecht zu der Hochachse HA und senkrecht zu einer Längsachse LA der Brause orientiert ist, wie in Fig. 1 angegeben. Alternativ ist eine andere, dem Fachmann an sich zur Erfüllung der geforderten Funktion bekannte Koppelstruktur verwendbar, insbesondere eine solche, die mit der Lösestift-Gegenkoppelstruktur durch Formschluss zusammenwirkt.

In vorteilhaften Ausführungen weist der Passierkanal 9₁, wie in den gezeigten Beispielen, eine Führungsstruktur 14 auf, die zum seitlichen Führen des Lösestifts beim Vorbewegen zur Lösevorrichtung 8 eingerichtet ist. In den gezeigten Beispielen beinhaltet die Führungsstruktur 14 eine den Passierkanal 9 seitlich begrenzende Seitenwand, die am bzw. im Rastelement 10 einen sich vor Erreichen der hinterrastbaren Anlageschultern 13a des Rastelements 10 konisch verjüngten Abschnitt 14a aufweist.

In entsprechenden Ausführungen sind die eine oder mehreren Strahlaustrittsöffnungen 6 einerseits und die Passieröffnung 9a andererseits, wie in den gezeigten Beispielen, sämtlich an einer Strahlaustrittsseite 5a der Strahlscheibenstruktur 5 gebildet. Dabei ist die Passieröffnung 9a neben den Strahlaustrittsöffnungen 6 oder zwischen diesen angeordnet. Im ersteren Fall befindet sich die Passieröffnung 9a außerhalb bzw. am Rand eines die Strahlaustrittsöffnungen 8 enthaltenden Bereichs der Strahlscheibenstruktur 5, im anderen Fall befindet sie sich, wie in den gezeigten Beispielen, innerhalb dieses Bereichs.

In vorteilhaften Realisierungen umfasst die jeweilige Strahlaustrittsöffnung 6, wie in den gezeigten Beispielen, eine Strahlscheibenöffnung 15 und eine darin angeordnete Austrittsdüse 17, die an einer Strahlmatte 16 gebildet ist. Die Strahlmatte 16 ist aus Silikon oder einem anderen, ähnlichen elastischen und dichtfähigen Material gebildet und deckt die Passieröffnung 9a mit einem perforierten oder perforierbaren Bereich ab. In den gezeigten Beispielen ist, wie insbesondere anhand der Fig. 1 bis 7 zu erkennen, die Strahlmatte 16 zwischen einer austrittseitigen Strahlscheibe 30, in der die Strahlscheibenöffnungen 15 ausgebildet sind, und einem Fluidverteilkörper 31 gehalten, der mit einer Fluidführungsstruktur, einschließlich einer oder mehreren fluidführenden Kammern, zur Aufteilung des zugeführten Brausefluids auf die einzelnen Strahlaustrittsöffnungen 6 bzw. die Austrittsdüsen 17 der Strahlmatte 16 versehen ist. Strahlscheibe 30, Strahlmatte 16 und Fluidverteilkörper 31 sind Bestandteile des Brausekartuschenkörpers 4, wobei die Strahlscheibe 30 und der Fluidverteilkörper 31 mit der zwischengefügten Strahlmatte 16 mittels einer Clipsverbindung zusammengeclipst sind, die von der Strahlscheibe 30 abragende Clipsarme 32 und von diesen hinterrastbare, am Fluidverteilkörper 31 ausgebildete Clipsvorsprünge 33 umfasst, wie insbesondere aus den Fig. 3 und 4 ersichtlich.

Das jeweilige Gegenrastelement 11 ist vorzugsweise am Fluidverteilkörper 31 angeordnet, wobei es in der gezeigten Ausführung als ein von diesem im Wesentlichen axial abstehender Fortsatz ausgebildet ist. Der Passierkanal 9 ist in diesem Beispiel schachtartig zwischen der Strahlmatte 16 und der Lösevorrichtung 8 ausgebildet, wobei er in den gezeigten Beispielen zumindest teilweise von einer topfartigen Passierstruktur definiert ist, die formähnlich zu den Austrittsdüsen 17 an der Strahlmatte 16 ausgebildet ist, wie aus Fig. 7 ersichtlich. Der Topfboden der Passierstruktur bildet hierbei den perforierten oder perforierbaren Bereich, der von dem Lösestift durchstoßen bzw. durchstochen werden kann, um diesen in den Passierkanal 9 einzuführen. Im gezeigten Beispiel ist der perforierte Bereich so ausgebildet, dass die Passierstruktur eine als Durchgangsloch ausgebildete Ausnehmung aufweist. Die Ausnehmung ist dabei nur so groß, wie dies zur Aufweitung des Materials durch den einzuführenden Lösestift erforderlich ist. Bevorzugt weist die Ausnehmung eine geringere maximale Breite auf als die fluidführenden Düsen, damit während einer gewöhnlichen Nutzung der Brause vorteilhaft kein Fluid in den Passierkanal 9 eindringen kann. Alternativ kann die Passierstruktur im ansonsten unperforierten Topfboden einen Schnitt aufweisen, mittels dem die Passierstruktur durchdrungen und aufgeweitet werden kann.

In vorteilhaften Ausführungsformen umfasst die Halteeinrichtung eine Mehrzahl von lösbaren Halteverbindungen, in den gezeigten Beispielen zwei Halteverbindungen 7₁, 7₂, d.h. neben der bereits erwähnten Halteverbindung 7₁ als einer ersten Halteverbindung mindestens eine weitere, zweite Halteverbindung 7₂ an voneinander beabstandeten Verbindungsstellen 18_{1,} 18₂. Korrespondierend dazu ist am bzw. im Brausegehäusekörper 1 eine entsprechende Anzahl von Passierkanälen 9 ausgebildet. In den gezeigten Beispielen sind die beiden Halteverbindungen 7₁, 7₂ bzw. die zugehörigen Verbindungsstellen 18₁, 18₂ in einem äußeren Bereich des Brausekartuschenkörpers 4 bzw. des Kartuschenaufnahmeraums 3 des Brausegehäusekörpers 1 sich diametral in der Querrichtung gegenüberliegend angeordnet, die durch eine Querachse QA definiert ist.

In vorteilhaften Ausführungen umfasst der Brausegehäusekörper 1, wie in den gezeigten Beispielen, einen Fluidzufuhrteil 19 mit einem in den Kartuschenaufnahmeraum 3 mündenden Hohlkanal 20, und die Brause weist eine in den Hohlkanal 20 herausnehmbar einsetzbaren Fluidzufuhrkörper 21 auf. Der Fluidzufuhrkörper 21 ist mit dem in den Kartuschenaufnahmeraum 3 eingesetzten Brausekartuschenkörper fluidtechnisch und mechanisch verbindbar. Die fluidtechnische Verbindung ermöglicht das Weiterführen des über den Fluidzufuhrkörper 21 zugeführten Brausefluids zum Brausekartuschenkörper 4. Die mechanische Verbindung hält den Fluidzufuhrkörper 21 am Brausekartuschenkörper 4 fest. Vorteilhaft erfolgt, wie in den gezeigten Beispielen, zumindest die mechanische Verbindung des Fluidzufuhrkörpers 21 am Brausekartuschenkörper 4 und vorzugsweise auch die fluidtechnische Verbindung selbsttätig und werkzeuglos durch die Einsetzbewegung des Brausekartuschenkörpers 4 in den Kartuschenaufnahmeraum 3, so dass eine anderweitige mechanische Befestigung des Fluidzufuhrkörpers 21 am Brausekartuschenkörper 4 oder am Brausegehäusekörper 1 entfallen kann.

Vorteilhaft kann die Brause, wie in den gezeigten Beispielen, als Handbrause gebildet sein, wobei der Fluidzufuhrteil 19 des Brausegehäusekörpers 1 einen Griffteil 22 der Handbrause bildet bzw. von diesem Griffteil 22 der Handbrause gebildet ist.

Die vorstehend anhand der gezeigten Beispiele erläuterte Brause wird durch den oder die zum Betätigen der Lösevorrichtung 8 der einen oder mehreren Halteverbindungen 7₁, 7₂ benutzten Lösestifte zum erfindungsgemäßen Brausesystem komplettiert. Die Fig. 8 bis 13 zeigen jeweils ein solches Brausesystem mit einer Brause B, bei der es sich insbesondere um diejenige der Fig. 1 bis 7 handeln kann, und einem von der Brause B separaten Lösestift 23 zum Betätigen der Lösevorrichtung 8.

In entsprechenden Realisierungen beinhaltet das Brausesystem, wie im gezeigten Beispiel der Fig. 8 bis 11, ein Lösewerkzeug 24, das einteilig gebildet ist und eine Mehrzahl von Lösestiften 23 sowie eine Handhabungsschnittstelle 25 aufweist. In diesem gezeigten Beispiel ist die Handhabungsschnittstelle 25 als Griff ausgebildet, den der Benutzer mit einer Hand greifen kann, wobei das Lösewerkzeug 24 in diesem Fall zwei Lösestifte 23 an jeweils einem Endbereich des die Handhabungsschnittstelle 25 bildenden Handgriffs aufweist. Alternativ kann die Handhabungsschnittstelle als eine, insbesondere formschlüssige und/oder kraftschlüssige, Aufnahme an eine Maschine, insbesondere einen Roboter, ausgebildet sein, so dass der Lösevorgang und damit das Demontieren, i.e. Zerlegen, der Brause automatisierbar ist. Vorzugsweise beinhaltet der jeweilige Lösestift 23, wie in den gezeigten Beispielen, einen Pilzkopfendabschnitt 23a als Lösestift-Gegenkoppelstruktur. Im Beispiel der Fig. 8 bis 11 ist der Pilzkopfendabschnitt 23a von zwei abgeplatteten Abschnitten 27 auf gegenüberliegenden Seiten des Lösestifts 23 gebildet, wie aus den Fig. 8 und 10 ersichtlich.

Im Beispiel der Fig. 12 und 13 umfasst das erfindungsgemäße Brausesystem die Lösestifte 23 als voneinander getrennte Bauteile, die einzeln zum Lösen der Halteverbindungen 7₁, 7₂ zur jeweiligen Lösevorrichtung vorbewegt werden. Die Brause selbst kann beim Ausführungsbeispiel der Fig. 12 und 13 im Wesentlichen der Brause B des Ausführungsbeispiels der Fig. 1 bis 11 entsprechen, insbesondere auch hinsichtlich Anzahl und Lage der Halteverbindungen, d.h. beispielsweise die zwei Halteverbindungen 7₁, 7₂ an den voneinander beabstandeten, z.B. einander gegenüberliegend angeordneten Verbindungsstellen 18₁, 18₂.

Des Weiteren benutzt das Ausführungsbeispiel der Fig. 12 und 13 gegenüber dem Beispiel der Fig. 1 bis 11 eine Modifikation hinsichtlich der jeweiligen Halteverbindung 7₁, 7₂ und spezieller hinsichtlich der betreffenden, durch den Lösestift 23 ausrastbaren Rastverbindung. Im Beispiel der Fig. 12 und 13 beinhaltet die Rastverbindung als Rastelement eine nicht gezeigte Rastnut an der Innenseite der Umfangswand des Brausegehäusekörpers 1 und als Gegenrastelement 11 ein elastisches Rastzungenelement 28, das axial abstehend am Brausekartuschenkörper 4 ausgebildet ist und an seinem freien Zungenendbereich eine radial nach außen abkragende Rastnase 28a und einen radial nach innen abkragenden Kopplungsnocken 28b aufweist.

Die Rastnase 28a am Brausekartuschenkörper 4 wirkt rastend mit der Rastnut am Brausegehäusekörper 1 zusammen, was die Rastverbindung verwirklicht. Der jeweilige Lösestift 23 ist nagelartig mit dem Pilzkopfendabschnitt 23a an einem Fußendbereich geformt, wobei der Pilzkopfendabschnitt 23a in diesem Fall durch eine umlaufende Ringnut 26 gebildet ist. Der Kopplungsnocken 28b bildet in diesem Beispiel die Koppelstruktur 12 zum Koppeln des Lösestifts 23 mit dem Brausekartuschenkörper 4, wozu der Kopplungsnocken 28b zum Einrasten in die Ringnut 26 des Lösestifts 23 eingerichtet ist und vom Pilzkopfendabschnitt 23a des Lösestifts 23 hinterrastet wird, wenn der Lösestift 23 im Passierkanal 9 zur Lösevorrichtung 8 vorbewegt wird. Der Passierkanal 9 wird in diesem Beispiel zumindest teilweise vom Inneren einer am Brausekartuschenkörper 4 ausgebildeten Führungshülse 30 bereitgestellt, die umfangsseitig einen schlitzförmigen offenen Abschnitt 30a aufweist, durch den der Kopplungsnocken 28b hindurchgreifen kann, um in die Ringnut 26 des Lösestifts 23 einzugreifen.

Die Lösevorrichtung 8 wird hierbei von dem elastischen Rastzungenelement 28 dadurch gebildet, dass sich dieses in einem Zungenschaftbereich 29 in einem gewissen Maß krümmend elastisch verbiegen kann, wodurch sich der freie Zungenendbereich etwas radial nach innen bewegt, wenn der Lösestift 23 in Löserichtung LF zurückbewegt wird und dabei den Kopplungsnocken 28b mitnimmt. Das hat zur Folge, dass sich auch die Rastnase 28a etwas radial nach innen bewegt und aus der Rastnut am Brausegehäusekörper 1 herausgelangt, wodurch die Rastverbindung gelöst wird. Der Brausekartuschenkörper 4 kann dann wiederum an den Lösestiften 23 aus dem Kartuschenaufnahmeraum 3 des Brausekartuschenkörpers 4 herausbewegt werden.

Das erfindungsgemäße Brausesystem ermöglicht ein sehr einfaches, komfortables und zuverlässiges Montieren und Demontieren der Brause B, d.h. das Zusammenbauen der Brause aus ihren Bestandteilen und das Zerlegen der Brause B in ihre Bestandteile.

Zur Montage, d.h. zum Zusammenbauen, der Brause wird der zuvor ggf. aus seinen Einzelbestandteilen zusammengesetzte Brausekartuschenkörper 4 in der Einsetzrichtung ER über die Kartuscheneinsetzöffnung 2 in den Kartuschenaufnahmeraum 3 des Brausegehäusekörpers 1 eingesetzt und dort mittels der einen oder mehreren Halteverbindungen 7₁, 7₂ lösbar gehalten, beispielsweise durch Verrasten des jeweiligen Rastelements 10 mit dem zugehörigen Gegenrastelement 11.

In den Ausführungformen mit dem über den Hohlkanal 20 des Fluidzufuhrteils 19 des Brausegehäusekörpers 1 einsetzbaren Fluidzufuhrkörper 21 wird zuvor der Fluidzufuhrkörper 21 in den Hohlkanal 20 des Fluidzufuhrteils 19 des Brausegehäusekörpers 1 in einer zugehörigen Montagerichtung MR eingefügt, wie in den Fig. 5 und 15 angegeben.

Durch das verrastete Einsetzen des Brausekartuschenkörpers 4 in den Kartuschenaufnahmeraum 3 wird gleichzeitig der Fluidzufuhrkörper 21 am Brausekartuschenkörper 4 gegen Herausbewegen aus dem Hohlkanal 20 gesichert gehalten. Dazu dient eine passende, einfache, durch Formschluss sichernde Steckverbindung, im gezeigten Beispiel eine Schwalbenschwanzverbindung. Gleichzeitig wird hierdurch der Fluidzufuhrkörper 21 fluidtechnisch mit dem Brausekartuschenkörper 4 in fluiddichter Weise verbunden, wofür eine übliche derartige Fluidverbindung verwendbar ist.

Die Demontage, d.h. das Zerlegen, der Brause kann sehr einfach mit dem erfindungsgemäßen Demontageverfahren erfolgen, das im Wesentlichen mindestens zwei und vorzugsweise drei Schritte beinhaltet, wie in Fig. 14 veranschaulicht. Zunächst wird in einem ersten Demontageschritt S1 der jeweilige Lösestift 23 über den jeweiligen Passierkanal 9 zur jeweiligen Lösevorrichtung 8 vorbewegt, wodurch die Lösevorrichtung 8 betätigt wird und der Brausekartuschenkörper 4 mittels der Koppelstruktur 12 mit dem Lösestift 23 gekoppelt wird, letzteres speziell dergestalt, dass der Brausekartuschenkörper 4 mit dem Lösestift 23 entgegen der Einsetzrichtung ER und damit in der Löserichtung LR bewegungsfest gekoppelt ist. Beim Einführen des Lösestifts 23 in die Passieröffnung 9 weitet der Lösestift 23 den diese abdeckenden Bereich der elastischen Strahlmatte 16, wenn vorhanden, auf oder perforiert ihn, falls er nicht von vornherein perforiert ist. Das Betätigen der Lösevorrichtung 8 beinhaltet in den gezeigten Beispielen das Aufspreizen der Rastarme 11a, 11b des jeweiligen Gegenrastelements 11, wodurch deren Hinterrastung des Rastelements 10 gelöst wird, so dass der Brausekartuschenkörper 4 nicht mehr gegen Herausbewegen entgegen der Einsetzrichtung ER gesichert ist. Das Betätigen der Lösevorrichtung 8 und das bewegungsfeste Koppeln des Brausekartuschenkörpers 4 mit dem Lösestift 23 kann je nach Ausführung gleichzeitig oder nacheinander während der Vorbewegung des Lösestifts 23 erfolgen.

In den gezeigten Beispielen erfolgt das bewegungsfeste Koppeln des Brausekartuschenkörpers 4 mit dem Lösestift 23 entgegen der Einsetzrichtung ER dadurch, dass der jeweilige Lösestift 23 mit dem Pilzkopfendabschnitt 23a als Lösestift-Gegenkoppelstruktur die Anlageschultern 13a des Gegenrastelements 11 bzw. den Kopplungsnocken 28b hinterrastet.

In einem zweiten Demontageschritt S2 wird dann der Lösestift 23 entgegen der Einsetzrichtung ER und damit in der Löserichtung LR gezogen, wodurch der Brausekartuschenkörper 4 aus dem Kartuschenaufnahmeraum 3 herausbewegt und vom Brausegehäusekörper 1 entfernt werden kann, wie in den Fig. 11 und 14 veranschaulicht.

Anschließend kann in einem optionalen dritten Demontageschritt S3 der Fluidzufuhrkörper 21, wenn vorhanden, aus dem Hohlkanal 20 des Fluidzufuhrteils 19 herausgenommen werden, da durch das Herausnehmen des Brausekartuschenkörpers 4 aus dem Kartuschenaufnahmeraum 3 automatisch auch die mechanische und fluidtechnische Verbindung des Fluidzufuhrkörpers 21 am Brausekartuschenkörper 4 gelöst wird.

Wie die gezeigten und die weiteren oben erläuterten Ausführungsbeispiele deutlich machen, stellt die Erfindung eine Brause zur Verfügung, die mit vergleichsweise einfachem Aufbau realisierbar ist, relativ wenig Herstellungs-/Montageaufwand erfordert und dabei vorzugsweise werkzeuglos zusammengebaut werden kann und die insbesondere auch leicht und einfach in ihre Bestandteile zerlegbar ist. Speziell ist auch ein einfaches Abnehmen des Brausekartuschenkörpers vom Brausegehäusekörper möglich. Weiter stellt die Erfindung ein mit der Brause ausgerüstetes Brausesystem und ein Verfahren zur Demontage einer solchen Brause zur Verfügung.

## Patentansprüche

1. Brause, insbesondere sanitäre Brause, mit
- einem Brausegehäusekörper (1), der an einer Vorderseite (1a) eine Kartuscheneinsetzöffnung (2) und dahinterliegend einen Kartuschenaufnahmeraum (3) aufweist,
- einem Brausekartuschenkörper (4), der über die Kartuscheneinsetzöffnung (2) in einer Einsetzrichtung (ER) in den Kartuschenaufnahmeraum (3) einsetzbar ist und an einer Fluidaustrittsseite (4a) eine Strahlscheibenstruktur (5) beinhaltet, welche eine oder mehrere Strahlaustrittsöffnungen (6) aufweist und mit welcher der Brausekartuschenkörper (4) die Kartuscheneinsetzöffnung (2) abschließt, und
- einer Halteeinrichtung mit mindestens einer lösbaren Halteverbindung (7₁) zum Halten des in den Kartuschenaufnahmeraum (3) eingesetzten Brausekartuschenkörpers (4) am Brausegehäusekörper (1),
**dadurch gekennzeichnet, dass**
- die Halteverbindung (7₁) zum Lösen eine Lösevorrichtung (8) im Inneren des Kartuschenaufnahmeraums (3) und/oder des Brausekartuschenkörpers (4) aufweist und am Brausekartuschenkörper (4) ein Passierkanal (9) ausgebildet ist, der eine Passieröffnung (9a) in der Strahlscheibenstruktur (5) umfasst und dafür eingerichtet ist, dass durch ihn hindurch ein die Lösevorrichtung (8) betätigenden Lösestift zur Lösevorrichtung (8) in einer Löserichtung (LR) mit einer zur Einsetzrichtung (ER) antiparallelen Hauptrichtungskomponente vorbewegbar ist.

2. Brause nach Anspruch 1, weiter **dadurch gekennzeichnet, dass** die Halteverbindung (7₁) eine durch den Lösestift ausrastbare Rastverbindung mit mindestens einem Rastelement (10) am Brausegehäusekörper (1) und mindestens einem Gegenrastelement (11) am Brausekartuschenkörper (4) umfasst.

3. Brause nach Anspruch 1 oder 2, weiter **dadurch gekennzeichnet, dass** der Brausekartuschenkörper (4) durch eine translatorische Bewegung in der Einsetzrichtung (ER) in den Kartuschenaufnahmeraum (3) einsetzbar ist.

4. Brause nach einem der Ansprüche 1 bis 3, weiter **dadurch gekennzeichnet, dass** der Brausekartuschenkörper (4) eine Koppelstruktur (12) zum bewegungsfesten Koppeln mit einer Lösestift-Gegenkoppelstruktur entgegen der Einsetzrichtung (ER) aufweist.

5. Brause nach Anspruch 4, weiter **dadurch gekennzeichnet, dass** die Koppelstruktur (12) zum Hinterrasten durch eine Lösestift-Pilzkopfstruktur als Lösestift-Gegenkoppelstruktur eingerichtet ist.

6. Brause nach einem der Ansprüche 1 bis 5, weiter **dadurch gekennzeichnet, dass** der Passierkanal (9) eine Führungsstruktur (14) aufweist, die zum seitlichen Führen des Lösestifts beim Vorbewegen zur Lösevorrichtung (8) eingerichtet ist.

7. Brause nach einem der Ansprüche 1 bis 6, weiter **dadurch gekennzeichnet, dass** die eine oder mehreren Strahlaustrittsöffnungen (6) und die Passieröffnung (9a) an einer Strahlaustrittsseite (5a) der Strahlscheibenstruktur (5) gebildet sind und die Passieröffnung (9a) neben oder zwischen den Strahlaustrittsöffnungen (6) angeordnet ist.

8. Brause nach Anspruch 7, weiter **dadurch gekennzeichnet, dass** die jeweilige Strahlaustrittsöffnung (6) eine Strahlscheibenöffnung (15) und eine darin angeordnete, an einer Strahlmatte (16) gebildete Austrittsdüse (17) umfasst und die Passieröffnung (9a) von einem perforierten oder perforierbaren Bereich der Strahlmatte (16) abgedeckt ist.

9. Brause nach einem der Ansprüche 1 bis 8, weiter **dadurch gekennzeichnet, dass** die Halteeinrichtung eine Mehrzahl von lösbaren Halteverbindungen (7₁, 7₂) an voneinander beabstandeten Verbindungsstellen (18₁, 18₂) umfasst und korrespondierend dazu eine entsprechende Anzahl von Passierkanälen (9) an der Strahlscheibenstruktur (5) und/oder am Brausegehäusekörper (1) ausgebildet ist.

10. Brause nach einem der Ansprüche 1 bis 9, weiter **dadurch gekennzeichnet, dass** der Brausegehäusekörper (1) einen Fluidzufuhrteil (19) mit einem in den Kartuschenaufnahmeraum (3) mündenden Hohlkanal (20) aufweist und die Brause einen in den Hohlkanal (20) herausnehmbar einsetzbaren Fluidzufuhrkörper (21) umfasst, der mit dem in den Kartuschenaufnahmeraum (3) eingesetzten Brausekartuschenkörper (4) fluidtechnisch und durch die Einsetzbewegung des Brausekartuschenkörpers (4) in den Kartuschenaufnahmeraum (3) mechanisch verbindbar ist.

11. Brause nach Anspruch 10, weiter **dadurch gekennzeichnet, dass** sie als Handbrause gebildet ist und der Fluidzufuhrteil (19) einen Griffteil (22) der Handbrause bildet.

12. Brausesystem, **gekennzeichnet durch** eine Brause (B) nach einem der Ansprüche 1 bis 11 und einen von der Brause (B) separaten Lösestift (23) zum Betätigen der Lösevorrichtung (8).

13. Brausesystem nach Anspruch 12, weiter **gekennzeichnet durch** ein Lösewerkzeug (24), das einteilig gebildet ist und eine Mehrzahl von Lösestiften (23) sowie eine Handhabungsschnittstelle (25) aufweist.

14. Verfahren zur Demontage einer Brause nach einem der Ansprüche 4 bis 11 des Brausesystems nach Anspruch 12 oder 13, **dadurch gekennzeichnet, dass** in einem ersten Demontageschritt (S1) der jeweilige Lösestift (23) über den jeweiligen Passierkanal (9) zur jeweiligen Lösevorrichtung (8) vorbewegt wird, wodurch die Lösevorrichtung (8) betätigt wird und der Brausekartuschenkörper (4) mittels der Koppelstruktur (12) mit dem Lösestift (23) gekoppelt wird, und in einem zweiten Demontageschritt (S2) der Lösestift (23) entgegen der Einsetzrichtung (ER) gezogen wird, wodurch der Brausekartuschenkörper (4) aus dem Kartuschenaufnahmeraum (3) herausbewegt und vom Brausegehäusekörper (1) entfernt wird.

15. Verfahren nach Anspruch 14, **dadurch gekennzeichnet, dass** in einem dritten Demontageschritt (S3) nach dem zweiten Demontagesschritt (S2) der Fluidzufuhrkörper (21) aus dem Hohlkanal (20) des Fluidzufuhrteils (19) herausgenommen wird.
